# EUROPÄISCHE PATENTSCHRIFT

(11) **EP 0 363 591 B1**
(45) Veröffentlichungstag und Bekanntmachung des Hinweises auf die Patenterteilung: **13.05.1992**
(21) Anmeldenummer: 89114532.8
(22) Anmeldetag: 07.08.1989
(51) Int. Cl.: E01B 9/34

(54) **Federnde Schienenbefestigung**
Elastic rail fastening
Fixation élastique d'un rail

(30) Priorität: 30.09.1988 DE 3833265
(43) Veröffentlichungstag der Anmeldung: 18.04.1990
(73) Patentinhaber: Fried. Krupp AG Hoesch-Krupp, 44145 Dortmund (DE); Preussag Stahl Aktiengesellschaft, D-3150 Peine (DE)
(72) Erfinder: Steinfeld, Horst E., D-5840 Schwerte (DE); Feldhaus, Karl-Heinz, Dipl.-Ing., D-4250 Bottrop (DE); Fasterding, Günter, Dipl.-Ing., D-3152 Ilsede (DE); Frenzel, Jürgen, Dipl.-Ing., D-3222 Freden/Leine (DE); Helms, Horst, Dipl.-Ing., D-3320 Salzgitter 1 (DE)
(74) Vertreter: Kaiser, Henning

(56) Entgegenhaltungen:
- EP-A- 0 192 268
- DE-A- 3 408 597
- DE-A- 3 521 673
- DE-B- 2 602 869
- DE-U- 8 709 429
- GB-A- 715 866

## Beschreibung

Die Erfindung betrifft eine federnde Schienenbefestigung für Y-förmige Stahlschwellen nach dem Oberbegriff des Anspruchs 1.

Derartige Schienenbefestigungen dienen dazu, die Schiene örtlich auf der Schwelle zu fixieren, jedoch ein Federn der Schiene beim Abheben von der Schwelle in Grenzen zuzulassen. Derartige federnde Schienenbefestigungen haben sich bewährt. Für Y-förmige Stahlschwellen, die aus H-Profilen zusammengesetzt sind, wird nach der DE-A 35 21 673 eine übliche W-Befestigung, bei der sich der Schienenfuß über Winkelführungsplatten gegen aufgeschweißte Rippen abstützt, verwendet. Die Spannklemmen werden über bekannte Schwellenschrauben mit der Y-Schwelle verschraubt, wobei diese Schwellenschrauben in eine Traverse eingeschraubt werden, die im Zwischenraum der Y-Schwelle angeordnet ist. Diese Schienenbefestigung benötigt eine Vielzahl von Bauelementen. Außerdem müssen die Schwellenschrauben mit einem kontrollierten Drehmoment verschraubt werden, da die Federelastizität zu einer kombinierten Biege- und Torsionsbelastung des Schraubenschaftes bei der Montage und Demontage der Befestigung führt. Der rauhe Baubetrieb kann darüber hinaus leicht zu Beschädigungen führen.

Eine andere federnde Schienenbefestigung für Y-förmige Stahlschwellen ist aus "Eisenbahntechnische Rundschau, Heft 1-2/88, Seiten 67 bis 70˝ bekannt. Hier wird die Schiene durch S-förmige Federklammern niedergehalten, die sich in einer, die beiden H-Profile verbindenden Rippenplatte abstützen. Die Federklammern nach dieser Ausbildung können durch hohe Schienendurchschubkräfte aus ihrem Widerlager in der Rippenplatte gezogen werden. Außerdem ist die Rippenplatte extrem teuer.

Von daher liegt der Erfindung die Aufgabe zugrunde, eine einfache federnde Schienenbefestigung für Y-förmige Stahlschwellen zu finden, die allen eisenbahntechnischen Anforderungen gerecht wird, im besonderen einfache Montage und Demontage sowie hoher Widerstand gegenüber auftretenden Schienendurchschubkräften.

Diese Aufgabe wird erfindungsgemäß durch die im kennzeichnenden Teil des Ansprüches 1 angegebenen Merkmale gelöst. Vorteilhafte Ausbildungsformen sind in den Unteransprüchen 2 bis 6 wiedergegeben.

Die mit der Erfindung erzielten Vorteile bestehen insbesondere darin, daß die Schienenbefestigung aus einfachen Bauteilen besteht. Es sind nur wenige lose Bauteile zum Verbinden von Schiene und Schwelle erforderlich. Das führt zu einer Reduzierung der Montagezeit und einer wirtschaftlichen Herstellbarkeit.

Die Ausbildung nach Anspruch 2 erzielt außerdem den Vorteil, daß auf die Schiene eingeleitete Durchschubkräfte direkt auf die Schwelle übertragen werden. Durch diese Ausbildungsform wird erreicht, daß zwischen Schienenbefestigung und Schwelle keine Toleranzen vorgesehen werden müssen. Dadurch tritt bei Durchschub der Schiene keine Schlagbeanspruchung zwischen Schienenbefestigung und Schwelle auf. Bei der Ausbildung der Erfindung nach Anspruch 5 ergibt sich zusätzlich der Vorteil eines höheren Reibbeiwertes zwischen Schienenfuß und Schienenbefestigung. Auch diese Ausbildung dient einer besseren Übertragung von Durchschubkräften der Schiene auf die Schwelle.

Zwar ist es nach der DE-A-34 08 597 für die Befestigung von Schienen auf Betonschwellen bekannt, Federklammern mit zwei den Schienenfuß niederhaltenden Federschlaufen und einer diese verbindenden Halteschlaufe, die ein Halteelement untergreift, vorzusehen. Die hier gezeigte Lösung kann jedoch nicht ohne weiteres zur Befestigung von Schienen auf Y-förmige Stahlschwellen übertragen werden, auch wenn die GB-A-715 866 den Hinweis gibt, daß eine federnde Schienenbefestigung alternativ für verschiedene Schwellenformen eingesetzt werden kann und auch direkt an einer Stahlschwelle Verwendung findet. Erst die erfindungsgemäße Lösung, das Flacheisen oder Profilstück zum Verbinden der H-Profile unterhalb der Schienenauflage anzuordnen und mit einem in den Zwischenraum ragenden Halteelement auszubilden und weiterhin der Gedanke, die vorgesehenen Federklammern direkt im Zwischenraum anzuordnen, so daß sie sich ohne Zwischenschaltung weiterer Teile in Schienenlängsrichtung an den Obergurten der H-Profile abstützen und damit direkt die Schienenlängskräfte übertragen können, ermöglichte die Lösung nach der Erfindung.

Ein Ausführungsbeispiel der Erfindung ist in der Zeichnung dargestellt und wird im folgenden näher beschrieben. Es zeigen
Fig. 1 eine Schiene und Schienenbefestigung in Seitenansicht und
Fig. 2 einen Querschnitt durch die Schiene nach Eig. 1 im Bereich des Zwischenraumes zwischen den H-Profilen der Y-förmigen Stahlschwelle.

Die Schienenbefestigung dient der Verbindung einer Schiene 1 mit Y-förmig ausgebildeten Stahlschwellen, die als Querschwellen das Gleis zum Gleisrost verbinden. Die Stahlschwellen sind aus zwei H-Profilen 2, 3 zusammengesetzt, die einen Abstand 4 aufweisen. Die Verbindung der H-Profile 2, 3 erfolgt durch zwei die Obergurte 5, 6 verbindende Rippen 7, 8 und ein weiteres Profilstück 9. Im Ausführungsbeispiel sind die Rippen 7, 8 und das Profilstück 9 mit den H-Profilen 2, 3 verschweißt. Das Profilstück 9 ist unterhalb der Untergurte 10, 11 angeordnet und weist als T-Profil einen Schenkel 12 auf, der nach unten ragt. Diese Ausbildung ist vorgesehen für den Einsatz der Schwellen auf Schotter. Der Schenkel 12 dient zur Erhöhung des Querverschiebewiderstandes. Im Zwischenraum 13 zwischen den H-Profilen 2, 3 ist ein Halteelement 14 angeordnet, das im Ausführungsbeispiel durch Schweißen mit dem Profilstück 9 verbunden ist. Bei der Ausbildung der Schienenbefestigung für eine feste Fahrbahn mit einer ebenen Auflage für die Schwellen kann jedoch vorgesehen werden, daß das Profilstück 9 und Halteelement 14 einstückig, beispielsweise als Schmiedeteil ausgebilet sind. Die Schienenbefestigung nach dem Ausführungsbeispiel ist als isolierte Schienenbefestigung ausgebildet. Dementsprechend ist zwischen Schiene 1 und Schwelle eine definierte elektrische Isolierung vorgesehen. Die Schiene 1 liegt auf einer Unterlagsplatte 15 mit der vorgesehenen Konizität zur Erzielung der Schienenneigung. Diese Unterlagsplatte 15 erstreckt sich über beide H-Profile 2, 3 der Schwelle. Zwischen Schienenfuß 16 und Rippen 7, 8 sind Abstandsstücke 17, 18 angeordnet, die zur Übertragung der Schienenseitenkräfte dienen. Bei unisolierter Ausbildung der Schienenbefestigung können diese Abstandsstücke 17, 18 entfallen. Dann werden die Schienenseitenkräfte direkt von der Schiene 1 über die Federklammern 19, 20 auf die Rippen 7, 8 übertragen.

Die Abstandsstücke 17, 18 übergreifen den Schienenfuß 16 mit einer Auflage 21, 22. Sie besitzen jeweils eine Aussparung 23, 24 zum Durchführen der Federklammern 19, 20. Die Federklammern 19, 20 sind ausgebildet mit Halteschlaufen 25, 26, die in Halteschlaufenstege 27, 28, 29 auslaufen und danach in Federschlaufen 30, 31, 32 übergehen. Die Halteschlaufenstege 27, 28, 29 laufen nach oben konisch auseinander. Die Halteschlaufen 25, 26 untergreifen Nasen 33, 34 des Halteelementes 14, das im Ausführungsbeispiel aus einem Blech hergestellt ist. Die Federschlaufen 30, 31, 32 der Federklammern 19, 20 halten über die Auflagen 21, 22 der Abstandsstücke 17, 18 den Schienenfuß 16 nieder. Im Ausführungsbeispiel ist der Abstand 4 der Obergurte 5, 6 der H-Profile 2, 3 geringer als das hier anliegende Außenmaß der Halteschlaufenstege 27, 28, 29 der Federklammern 19, 20 im unmontierten Zustand. Da die Halteschlaufenstege 27, 28, 29 sich nach oben erweitern, werden sie während der Montage beim Nachuntenschieben der Federklammern 19, 20 seitlich vorgespannt. Dadurch liegen sie an den Innenkanten 35, 36 der Obergurte 5, 6 der H-Profile 2, 3 an. Die beschriebene Schienenbefestigung kann seitenverstellbar ausgebildet sein. Für diese Ausbildung ist es vorgesehen, die Abstandsstücke 17, 18 mit unterschiedlicher Breite 37, 38 auszubilden. Die Schiene 1 liegt dann exzentrisch zwischen den Rippen 7, 8, wodurch eine Spur- oder Lageveränderung erzielt werden kann. Eine Höhenregulierung ist ebenfalls in einfacher Weise möglich. Hierbei werden unterschiedlich dicke Unterlagsplatten 15 eingesetzt. Die Abstandsdifferenz zwischen Schienenunterkante 39 und Nasenunterfläche des Halteelements 14 wird durch Aufschieben von nicht dargestellten Ausgleichsstücken auf die Nase 33, 34 oder die Halteschlaufe 24, 25 ausgeglichen.
1 Schiene
2 H-Profil
3 H-Profil
4 Abstand
5 Obergurt
6 Obergurt
7 Rippe
8 Rippe
9 Profilstück
10 Untergurt
11 Untergurt
12 Schenkel
13 Zwischenraum
14 Halteelement
15 Unterlagsplatte
16 Schienenfuß
17 Abstandsstück
18 Abstandsstück
19 Federklammer
20 Federklammer
21 Auflage
22 Auflage
23 Aussparung
24 Aussparung
25 Halteschlaufe
26 Halteschlaufe
27 Halteschlaufensteg
28 Halteschlaufensteg
29 Halteschlaufensteg
30 Federschlaufe
31 Federschlaufe
32 Federschlaufe
33 Nase
34 Nase
35 Innenkante
36 Innenkante
37 Breite
38 Breite
39 Schienenunterkante

## Patentansprüche

1. Federnde Schienenbefestigug für Y-förmige Stahlschwellen, die aus einen Zwischenraum aufweisenden H-Profilen zusammengesetzt sind und auf dem Obergurt im Bereich neben der Schienenauflage aufgeschweißte Rippen sowie ein weiteres die Untergurte der H-Profile unterhalb der Schienenauflage verbindendes Profilstück aufweisen, dadurch gekennzeichnet, daß
- das Profilstück (9) ein im Zwischenraum (13) angeordnetes Halteelement (14) trägt,
- eine oder zwei Federklammern (19, 20) mit jeweils zwei den Schienenfuß (16) niederhaltenden Federschlaufen (30, 31, 32) und jeweils einer diese verbindenden, in den Zwischenraum (13) ragende und an den Obergurten (5, 6) abstützbare Halteschlaufe (25, 26) das Halteelement (14) untergreift und
- die Federklammer (19, 20) jeweils zwischen Schienenfußaußenkante und Rippe (7, 8) angeordnet ist.

2. Federnde Schienenbefestigung nach Anspruch 1, dadurch gekennzeichnet, daß der Abstand der Obergurte (5, 6) der HProfile (2, 3) geringer ist als das hier anliegende Außenmaß der Halteschlaufensteqe (27, 28, 29) der Federklammern (19, 20) im unmontierten Zustand.

3. Federnde Schienenbefestigung nach Anspruch 1, dadurch gekennzeichnet, daß das Profilstück (9) mit Halteelement (14) einteilig ausgebildet ist.

4. Federnde Schienenbefestigung nach den Ansprüchen 1 bis 3, dadurch gekennzeichnet, daß jeweils zwischen Schienenfußaußenkante und Rippe (7, 8) ein von der Halteschlaufe (25, 26) der Federklammern (19, 20) durchdrungenes Abstandsstück (17, 18) angeordnet ist.

5. Federnde Schienenbefestigung nach Anspruch 4, dadurch gekennzeichnet, daß jeweils das Abstandsstück (17, 18) den Schienenfuß (16) unter den Federschlaufen (30, 31, 32) der Federklammern (19, 20) übergreift.

6. Federnde Schienenbefestigung nach Anspruch 4 oder Anspruch 5, dadurch gekennzeichnet, daß die Abstandsstücke (17, 18) einer Befestigung mit unterschiedlicher Breite (37, 38) ausgebildet sind.

## Claims

1. Resilient rail fastening for Y-shaped steel sleepers, which comprise H-shaped profiles, having an intermediate spacing therebetween, and are provided with ribs, which are welded onto the upper flange in the region adjacent the rail support, and with an additional profile part, which joins the lower flanges of the H-shaped profiles beneath the rail support, characterised in that
- the profile part (9) has a retaining member (14) disposed in the intermediate spacing (13);
- one or two spring clips (19, 20), each with two resilient loops (30, 31, 32), which hold down the rail base (16), and each with a retaining loop (25, 26), which joins said resilient loops, protrudes into the intermediate spacing (13) and is supportable on the upper flanges (5, 6), engages beneath the retaining member (14); and
- each spring clip (19, 20) is disposed between the outside edge of the rail base and the rib (7,8).

2. Resilient rail fastening according to claim 1, characterised in that the spacing between the upper flanges (5, 6) of the H-shaped profiles (2, 3) is shorter than the overall dimension of the adjacent retaining loop webs (27, 28, 29) of the spring clips (19, 20) in the non-assembled state.

3. Resilient rail fastening according to claim 1, characterised in that the profile part (9) is integrally formed with the retaining member (14).

4. Resilient rail fastening according to claims 1 to 3, characterised in that each spacer member (17, 18), which is traversed by the retaining loop (25, 26) of the spring clips (19, 20), is disposed between the outside edge of the rail base and the rib (7, 8).

5. Resilient rail fastening according to claim 4, characterised in that each spacer member (17, 18) engages over the rail base (16) beneath the resilient loops (30, 31, 32) of the spring clips (19, 20).

6. Resilient rail fastening according to claim 4 or claim 5, characterised in that the spacer members (17, 18) of one fastening are provided with a variable width (37, 38),

## Revendications

1. Fixation élastique de rail pour des poutres de support en acier en forme de Y qui sont composées de profilés en H présentant un écartement, et qui présentent sur la semelle supérieure dans la zone près de l'appui de rail des nervures soudées ainsi qu'une autre pièce profilée reliant la semelle inférieure des profilés en H au-dessous de l'appui du rail, caractérisée en ce que
- la pièce profilée (9) porte un élément de maintien (14) placé dans l'écartement (13),
- un ou deux crapauds élastiques (19, 20) comportent chacun deux boucles élastiques (30, 31, 32) qui pressent sur le patin du rail (16) et chacun une boucle de retenue (25, 26) qui, reliant ces boucles élastiques, peut s'appuyer contre les semelles supérieures (5, 6), est en saillie dans l'écartement (13) et s'engage au-dessous de l'élément de retenue (14), et
- en ce que le crapaud élastique (19, 20) est chaque fois disposé entre le bord extérieur du patin du rail et la nervure (7, 8).

2. Fixation élastique de rail selon la revendication 1, caractérisée en ce que l'écartement des semelles supérieures (5, 6) des profilés en H (2, 3) est plus étroite que la dimension extérieure à cet endroit des branches (27, 28, 29) des boucles de retenue des crapauds élastiques (19, 20), à l'état non monté.

3. Fixation élastique de rail selon la revendication 1, caractérisée en ce que la pièce profilée (9) est conçue d'un seul tenant avec l'élément de maintien (14).

4. Fixation élastique de rail selon l'une quelconque des revendications 1 à 3, caractérisée en ce qu'une pièce d'écartement ( 17, 18 ) traversée par les boucles de retenue (25, 26) des crapauds élastiques (19, 20) est chaque fois placée entre le bord extérieur du patin du rail et la nervure (7, 8).

5. Fixation élastique de rail selon la revendication 4, caractérisée en ce que la pièce d'écartement (17, 18) recouvre le patin du rail (16) sous les boucles élastiques (30, 31, 32) des crapauds élastiques (19, 20).

6. Fixation élastique de rail selon la revendication 4 ou la revendication 5, caractérisée en ce que les pièces d'écartement (17, 18) d'une fixation sont conçues de largeurs différentes (37, 38).
